# EUROPÄISCHE PATENTSCHRIFT

(11) **EP 2 779 314 B1**
(45) Veröffentlichungstag und Bekanntmachung des Hinweises auf die Patenterteilung: **28.09.2016**
(21) Anmeldenummer: 14000366.6
(22) Anmeldetag: 31.01.2014
(51) Int. Cl.: H01R 4/48, H01R 13/18, H01R 24/76, H01R 11/03, H01R 11/01

(54) **Steckdosenpolkontakt**
Plug socket pole contact
Borne de prise électrique

(30) Priorität: 12.03.2013 DE 102013004209; 26.03.2013 DE 102013005143
(43) Veröffentlichungstag der Anmeldung: 17.09.2014
(73) Patentinhaber: ABB AG, 68309 Mannheim (DE)
(72) Erfinder: Sahlmann, Hans-Peter, 58454 Witten (DE); Ewers, Manfred, 58239 Schwerte (DE); Burghardt, Rolf-Klaus, 58579 Schalksmühle (DE); Mrkajic, Oliver, 58511 Lüdenscheid (DE); Kückelhaus, Dirk, 58339 Breckerfeld (DE); Stumpf, Ingo, 58509 Lüdenscheid (DE); Fröhling, Marcel, 58579 Schalksmühle (DE); Morawietz, Waldermar, 58515 Lüdenscheid (DE)

(56) Entgegenhaltungen:
- EP-A2- 1 020 954
- DE-C1- 19 545 195

## Beschreibung

Die Erfindung betrifft einen Steckdosenpolkontakt für einen Steckdoseneinsatz. Eine Anwendung der Erfindung kann erfolgen
- bei ortsunveränderlichen UP(Unterputz)-Anwendungen,
- bei ortsunveränderlichen AP(Aufputz)-Anwendungen,
- bei ortsveränderlichen UP(Unterputz)-Anwendungen.

Bei Steckdoseneinsätzen ist es allgemein üblich und bekannt, die Polklemmen respektive Steckerstiftklemmen zum Anschluss von Phasenleiter und Nullleiter eines 230V-Wechselpannungsnetzes aus einer Kupferlegierung, vorzugsweise einem Kupfer-Zink-Material mit Federeigenschaft auszubilden. Bei Auswahl des Kupfer-Zink-Materials muss ein Kompromiss eingegangen werden, um einerseits eine gute elektrische Funktion, d. h. eine zufriedenstellende Stromleitung, und andererseits eine gute mechanische Funktion, d. h. normativ geforderte Kontaktkräfte für die Klemmung des angeschlossenen Leiters und die Klemmung eingesteckter Steckerstifte zu gewährleisten.

In der DE 19545195 C1 ist einen Kontakt dargestellt, der aus zwei Teilen zusammengesetzt ist. Der eine, käfigartige Teil ist, beinhaltet eine schraubenlose Anschlussklemme für die abisolierte Ende eines anzuschließenden Leiters. Der zweiter Klemmenteil, der in der käfigartige teil eingeschlossen ist, bildet zwei Kontaktfederschenkel aus, zwischen die jeweils ein Lampenkontaktstift eingesteckt wird.

In der EP 1 020 954 A2 ist eine elektrische Anschlussklemme mit einem mit mindestens einer Einführungsbahn mit einer Stromschiene für das freie Ende eines elektrischen Leiters versehenen Gehäuse und mit einer im Gehäuse angeordneten Klemmfeder, die gegen die Einführungsbahn drückt sowie mit einer zweiten Anschlussstelle an der Stromschiene für einen weiteren Leiter.

Der Erfindung liegt die Aufgabe zugrunde, einen optimierten Steckdosenpolkontakt für einen Steckdoseneinsatz anzugeben.

Diese Aufgabe wird erfindungsgemäß gelöst durch einen Steckdosenpolkontakt für einen Steckdoseneinsatz, welcher eine Polklemmenbaugruppe aufweist, die zusammengesetzt ist
- aus einer Polklemmenkomponente aus einer Kupferlegierung mit zwei Leitereinführungen sowie zwei sich gegenüberliegenden Kontaktschenkeln mit jeweils endseitigen Kontakttulpen zur Einführung und Klemmung eines Steckerstiftes und
- aus einer Überfeder-Kontaktfeder-Baugruppe aus einem Metall mit Federeigenschaften,
- wobei die Polklemmenkomponente die elektrische Funktion der Stromleitung vom Leiter zum Steckerstift abdeckt,
- wobei die Überfeder-Kontaktfeder-Baugruppe die mechanische Funktion abdeckt und hierzu über zwei gegen die Kontaktschenkel pressende Überfederarme die Klemmkraft für die Steckerstiftklemmung sicherstellt und über eine Kontaktfeder mit mindestens einem Kontaktfederarm sowie mindestens einem Verriegelungsarm die Klemmkraft für die Leiterklemmung und die Leiterverriegelung sicherstellt,
- wobei die Leitereinführungen über eine Brücke miteinander verbunden sind und Schenkelstege der Kontaktschenkel unmittelbar an der Brücke angreifen, so dass die federnden Schenkelstege an den Innenseiten der Leitereinführungen angebunden sind.

Die mit der Erfindung erzielbaren Vorteile bestehen insbesondere darin, dass die vorgeschlagene Polklemmenbaugruppe einen reduzierten Materialeinsatz erfordert, d. h. es ergibt sich eine Reduzierung des Kupferlegierung-Materials, z. B. des Kupfer-Zink-Materials. Trotz des zusätzlich erforderlichen Edelstahl-Materials ergibt sich eine beträchtliche Gesamteinsparung bezüglich der Kosten. Vor allem jedoch treten vorteilhaft sehr geringe Relativbewegungen der "Steckerstift-Haltekontur" und folglich am Steckerstift und während des Einsteckens des Steckerstiftes auf. Außenfeder (Überfeder-Kontaktfeder-Baugruppe) und Innenfeder (Polklemmenkomponente) sind vorteilhaft einteilig aufgebaut, d. h. sowohl die Haltefeder für den einzusteckenden Leiter als auch die Außenfeder zum Aufbringen der erforderlichen Stecker-Kontaktkraft. Ferner wird das bei allgemein bekannten Polklemmen aus einer Kupferlegierung auftretende Problem einer Klemmkraftverringerung bei erhöhter Temperatur und gleichzeitiger mechanischer Belastung durch die Steckerstifte beseitigt.

Zweckmäßig ist die Polklemmenkomponente des Steckdosenpolkontakts einteilig ausgebildet und aus einem entsprechend ausgestanzten Kupferlegierungsblech gebogen.

Des Weiteren ist die Überfeder-Kontaktfeder-Baugruppe des Steckdosenpolkontakts ebenfalls einteilig ausgebildet und aus einem entsprechend ausgestanzten Metall mit Federeigenschaften, insbesondere Edelstahlblech, gebogen. Alternativ hierzu ist es auch möglich, die Überfeder-Kontaktfeder-Baugruppe zweiteilig oder dreiteilig auszuführen.

Die Erfindung wird nachstehend an Hand der in der Zeichnung dargestellten Ausführungsbeispiele erläutert. Es zeigen:
- Fig. 1: eine perspektivische Ansicht einer Polklemmenbaugruppe,
- Fig. 2, 3: perspektivische Ansichten einer Polklemmenkomponente aus einer Kupferlegierung für die Stromleitung von oben und von unten,
- Fig. 4: eine perspektivische Ansicht einer Überfeder-Kontaktfeder-Baugruppe,
- Fig. 5: eine Sicht auf eine Polklemmenbaugruppe,
- Fig. 6, 7, 8: Ansichten auf eine Polklemmenbaugruppe im Ruhezustand und nach dem Einstecken von verschiedenen Steckerstiften mit jeweils unterschiedlichen Durchmessern,
- Fig. 9: eine Skizze zur Erläuterung von "kritischen Relativbewegungen".

In Fig. 1 ist eine perspektivische Ansicht einer Polklemmenbaugruppe dargestellt. Die Polklemmenbaugruppe 1 ist aus zwei jeweils einteilig ausgebildeten Hauptkomponenten zusammengesetzt:
- einer Polklemmenkomponente 3 aus einer Kupferlegierung (z. B. einem Kupfer-Zink-Material) für die elektrische Funktion, d. h. Stromleitung, wobei für die detaillierte Beschreibung zunächst auf die Figurenbeschreibung zu den Figuren 2 und 3 hingewiesen wird, um Wiederholungen zu vermeiden.
- einer Überfeder-Kontaktfeder-Baugruppe 19 aus einem Metall mit guten Federeigenschaften, vorzugsweise Edelstahl, für die mechanische Funktion, wobei für die detaillierte Beschreibung zunächst auf die Figurenbeschreibung zu Figur 4 hingewiesen wird, um Wiederholungen zu vermeiden.

Von Wichtigkeit bei der Polklemmenbaugruppe 1 ist, dass die Überfederarme 20 bzw. 21 der Überfeder-Kontaktfeder-Baugruppe 19 Außenfedern bilden und eine Federkraft auf die beiden Kontaktschenkel 4 bzw. 5 ausüben, um derart eine definiert hohe Haltekraft auf einen eingesteckten Steckerstift auszuüben.

Des Weiteren ist es bei der Polklemmenbaugruppe 1 von Wichtigkeit, dass sowohl die Kontaktfederarme 23 bzw. 24 als auch die Verriegelungsarme 25 bzw. 26 in die hohlkanalförmigen Leitereinführungen 14 bzw. 15 eingreifen, um auf diese Weise Haltefedern für den mindestens einen Leiter zu bilden und sowohl die Klemmung als auch die Verriegelung mindestens eines eingeführten Leiters zu bewerkstelligen. Die Führungsplatte 13 dient dabei als zusätzliche mittige Stütze für die Überfeder-Kontaktfeder-Baugruppe 19.

Alternativ kann die Leitungsklemmung einschenklig ausgeführt sein, d. h. die Baukomponenten 23 und 25 bzw. 24 und 26 sind so zusammengefasst, dass lediglich jeweils ein Schenkel die Haltefunktion erfüllt.

In den Fig. 2, 3 sind perspektivische Ansichten einer Polklemmenkomponente aus einer Kupferlegierung für die Stromleitung von oben (siehe Fig. 2) und von unten (siehe Fig. 3) dargestellt. Die Polklemmenkomponente 3 weist einen ersten Kontaktschenkel 4 und einen zweiten gegenüberliegenden Kontaktschenkel 5 auf, wobei jeder dieser Kontaktschenkel 4 bzw. 5 endseitig mit einer Kontakttulpe 6 bzw. 7 versehen ist. Um eine definierte Ruhestellung festzulegen, ist jeweils ein Anschlag 8 bzw. 9 an den Kontaktschenkel 4 bzw. 5 angeformt, wobei diese beiden Anschläge 8, 9 in Ruhestellung, d. h. bei nicht eingestecktem Steckerstift, gegeneinander pressen.

Jeder der beiden Kontaktschenkel 4 bzw. 5 geht über in einen angeformten Schenkelsteg 10 bzw. 11, wobei diese beiden Schenkelstege 10, 11 über eine Brücke 12 U-förmig miteinander verbunden sind. Diese Brücke 12 endet in einer zungenartig herausragenden Führungsplatte 13. Der Brücke 12 gegenüberliegend sind an den Schenkelstegen 10 bzw. 11 jeweils hohlkanalförmige respektive im Profil U-förmige Leitereinführungen 14 bzw. 15 vorgesehen, welche endseitig jeweils einen Begrenzungssteg 16 bzw. 17 aufweisen. Wie zu erkennen ist, sind ein erster Leiter in das Einführungsprofil mit hohlkanalförmiger Leitereinführung 14 / Begrenzungssteg 16 und ein zweiter Leiter in das Einführungsprofil mit hohlkanalförmiger Leitereinführung 15 / Begrenzungssteg 17 einsteckbar.

Bei der vorstehend erläuterten Konfiguration ist es von großer Wichtigkeit, dass die Schenkelstege 10, 11 der Kontaktschenkel 4, 5 unmittelbar an der Brücke 12 unter einem geringen Winkel angeordnet sind, so dass die federnden Schenkelstege 10, 11 an den Innenseiten der Leitereinführungen 14, 15 angebunden sind. Aufgrund dieser geometrischen Ausgestaltung sind die durch das Einstecken eines Steckerstiftes verursachten Relativbewegungen der "Steckerstift-Haltekontur" und folglich des Steckerstiftes vorteilhaft sehr gering.

In Fig. 4 ist eine perspektivische Ansicht einer Überfeder-Kontaktfeder-Baugruppe dargestellt. Die einteilig ausgeführte, vorzugsweise aus Edelstahl bestehende Überfeder-Kontaktfeder-Baugruppe 19 weist einen ersten Überfederarm 20 und einen zweiten gegenüberliegenden Überfederarm 21 auf, wobei diese beiden Überfederarme 20, 21 über eine Überfederbrücke 22 U-förmig miteinander verbunden sind. Die in Form einer Rechteckplatte mit vier Außenkanten ausgebildete Überfederbrücke 22
- weist an ihrer ersten nicht mit den Überfederarmen 20, 21 verbundenen Außenkante nebeneinander zwei angeformte Kontaktfederarme 23, 24 auf, wobei die Kontaktfederarme 23, 24 die für eine Leiterklemmung erforderliche Klemmkraft aufbringen,
- weist an ihrer zweiten nicht mit den Überfederarmen 20, 21 verbundenen Außenkante (gegenüberliegend zur ersten Außenkante) nebeneinander zwei angeformte Verriegelungsarme 25, 26 auf, wobei neben einem Verriegelungsarm 25 bzw. 26 jeweils ein Entriegelungsarm 27 bzw. 28 angeordnet ist.

Die Verriegelungsarme 25 bzw. 26 pressen endseitig gegen einen eingesteckten Leiter und bewirken derart eine Arretierung des Leiters. Sobald eine Kraft auf einen der Entriegelungsarme 27 bzw. 28 ausgeübt wird, was durch einen nicht dargestellten "Federlöser" respektive eine "Federlöserplatte" erfolgt, löst sich der betreffende Verriegelungsarm 25 bzw. 26 endseitig vom eingesteckten Leiter, wodurch dieser herausgezogen werden kann.

In Fig. 5 ist eine Sicht auf eine Polklemmenbaugruppe dargestellt. Die Polklemmenbaugruppe 1 befindet sich in ihrer Ruhestellung. Es ist gut zu erkennen, dass die Überfederarme 20 bzw. 21 der Überfeder-Kontaktfeder-Baugruppe 19 als Außenfedern gegen die Kontaktschenkel 4 bzw. 5 der Polklemmenkomponente 3 pressen. Das Gegeneinanderpressen der Kontaktschenkel 4 bzw. 5 wird begrenzt, indem sich die Anschläge 8, 9 berühren.

Fig. 5 zeigt ferner die zur Leiterklemmung und Leiterverriegelung dienende Haltefeder mit den über die Schenkelstege 10, 11 mit den Kontaktschenkeln 4, 5 verbundenen Leitereinführungen 14, 15 der Polklemmenkomponente 3 und der Überfederbrücke 22 inklusive den Entriegelungsarmen 27, 28 der Überfeder-Kontaktfeder-Baugruppe 19.

In sind Fig. 6, 7, 8 sind Ansichten auf eine Polklemmenbaugruppe im Ruhezustand und nach dem Einstecken von Steckerstiften mit unterschiedlichen Durchmessern dargestellt:
- Fig. 6 zeigt die Ruhestellung der Polklemmenbaugruppe 3, wie unter Fig. 5 erläutert, wobei der sich in Ruhestellung einstellende Kontaktdurchmesser 32 gestrichelt dargestellt ist. Der Winkel ß1 zwischen den Schenkelstegen 10, 11 und der Oberkante der Leitereinführungen 14, 15 ist stumpfwinklig und beträgt z. B. 95°: Kontaktschenkel 11 in "5 nach 12 Uhr Stellung".
- Fig. 7 zeigt die Polklemmenbaugruppe 3 nach Einstecken eines Steckerstiftes 30 mit einem Durchmesser von 3,8mm, d. h. des Steckerstiftes eines "Euro-Steckers". Der sich in Ruhestellung einstellende Kontaktdurchmesser 32 ist gestrichelt dargestellt. Die Anschläge 8, 9 weisen bereits einen gewissen Abstand voneinander auf. Der Winkel ß2 zwischen den Schenkelstegen 10, 11 und der Oberkante der Leitereinführungen 14, 15 ist rechtwinklig: Kontaktschenkel 11 in "12 Uhr Stellung".
- Fig. 8 zeigt die Polklemmenbaugruppe 3 nach Einstecken eines Steckerstiftes 31 mit einem Durchmesser von 4,8mm, d. h. des Steckerstiftes eines handelsüblichen Schuko-Steckers. Der sich in Ruhestellung einstellende Kontaktdurchmesser 32 und der Steckerstift 30 sind gestrichelt dargestellt. Der Abstand zwischen den Anschlägen 8, 9 hat sich vergrößert. Der Winkel ß3 zwischen den Schenkelstegen 10, 11 und der Oberkante der Leitereinführungen 14, 15 ist nunmehr spitzwinklig und beträgt z. B. 85°: Kontaktschenkel 11 in "5 vor 12 Uhr Stellung".

Da die Minimierung der Relativbewegungen während des Einsteckens eines Steckerstiftes in die Polklemmenbaugruppe von großer Wichtigkeit ist, ist in Fig. 9 eine Skizze zur Erläuterung von "kritischen Relativbewegungen" gezeigt. Derartige "kritischen Relativbewegungen", bei welchen sich der Steckerstift während des Einsteckens in die Polklemmenbaugruppe von A nach B bewegt und während des Herausziehens aus der Polklemmenbaugruppe umgekehrt von B nach A bewegt, sind nachteilig und zu vermeiden. Vorteilhaft treten derartige "kritischen Relativbewegungen" beim vorgeschlagenen Steckdosenpolkontakt nur in sehr geringem Maß auf.

Vorstehend wird von einer einteilig ausgeführten Überfeder-Kontaktfeder-Baugruppe 19 ausgegangen. Alternativ ist es selbstverständlich auch möglich, die Überfeder-Kontaktfeder-Baugruppe 19 zweiteilig oder dreiteilig auszubilden.

### Bezugszeichenliste

- 1: Polklemmenbaugruppe
- 2: -
- 3: Polklemmenkomponente aus einer Kupferlegierung
- 4: erster Kontaktschenkel
- 5: zweiter Kontaktschenkel
- 6: erste Kontakttulpe
- 7: zweite Kontakttulpe
- 8: erster Anschlag für Ruhestellung
- 9: zweiter Anschlag für Ruhestellung
- 10: erster Schenkelsteg
- 11: zweiter Schenkelsteg
- 12: Brücke
- 13: Führungsplatte
- 14: erste Leitereinführung
- 15: zweite Leitereinführung
- 16: erster Begrenzungssteg
- 17: zweiter Begrenzungssteg
- 18: -
- 19: Überfeder-Kontaktfeder-Baugruppe aus einem Metall mit Federeigenschaften
- 20: erster Überfederarm
- 21: zweiter Überfederarm
- 22: Überfederbrücke
- 23: erster Kontaktfederarm
- 24: zweiter Kontaktfederarm
- 25: erster Verriegelungsarm
- 26: zweiter Verriegelungsarm
- 27: erster Entriegelungsarm
- 28: zweiter Entriegelungsarm
- 29: -
- 30: Steckerstift 3,8mm
- 31: Steckerstift 4,8mm
- 32: Kontaktdurchmesser in Ruhestellung

## Patentansprüche

1. Steckdosenpolkontakt für einen Steckdoseneinsatz, wobei eine Polklemmenbaugruppe (1), zusammengesetzt
• aus einer Polklemmenkomponente (3) aus einer Kupferlegierung mit zwei Leitereinführungen (14, 15) sowie zwei sich gegenüberliegenden Kontaktschenkeln (4, 5) mit jeweils endseitigen Kontakttulpen (6, 7) zur Einführung und Klemmung eines Steckerstiftes und
• aus einer Überfeder-Kontaktfeder-Baugruppe (19) aus einem Metall mit Federeigenschaften,
• wobei die Polklemmenkomponente (3) die elektrische Funktion der Stromleitung vom Leiter zum Steckerstift abdeckt,
• wobei die Überfeder-Kontaktfeder-Baugruppe (19) die mechanische Funktion abdeckt und hierzu über zwei gegen die Kontaktschenkel (4, 5) pressende Überfederarme (20, 21) die Klemmkraft für die Steckerstiftklemmung sicherstellt und über eine Kontaktfeder mit mindestens einem Kontaktfederarm (23, 24) sowie mindestens einem Verriegelungsarm (25, 26) die Klemmkraft für die Leiterklemmung und die Leiterverriegelung sicherstellt und
• wobei die Leitereinführungen (14, 15) über eine Brücke (12) miteinander verbunden sind und Schenkelstege (10, 11) der Kontaktschenkel (4, 5) unmittelbar an der Brücke (12) angreifen, so dass die federnden Schenkelstege (10, 11) an den Innenseiten der Leitereinführungen (14, 15) angebunden sind.

2. Steckdosenpolkontakt nach Anspruch 1, **gekennzeichnet durch** eine einteilig ausgebildete und aus einem entsprechend ausgestanzten Kupferlegierungsblech gebogene Polklemmenkomponente (3).

3. Steckdosenpolkontakt nach Anspruch 1, **gekennzeichnet durch** eine einteilig ausgebildete und aus einem entsprechend ausgestanzten Metall mit Federeigenschaften gebogene Überfeder-Kontaktfeder-Baugruppe (19).

4. Steckdosenpolkontakt nach Anspruch 1, **gekennzeichnet durch** eine zweiteilig ausgebildete und aus einem entsprechend ausgestanzten Metall mit Federeigenschaften gebogene Überfeder-Kontaktfeder-Baugruppe (19).

5. Steckdosenpolkontakt nach Anspruch 1, **gekennzeichnet durch** eine dreiteilig ausgebildete und aus einem entsprechend ausgestanzten Metall mit Federeigenschaften gebogene Überfeder-Kontaktfeder-Baugruppe (19).

## Claims

1. Plug socket pole contact for a plug socket insert, wherein a pole terminal assembly (1) comprising
• a pole terminal component (3) which is composed of a copper alloy and has two conductor insertion channels (14, 15) and also two contact limbs (4, 5) which are situated opposite one another and each have end-side contact tulips (6, 7) for inserting and clamping a plug pin, and
• a top spring/contact spring assembly (19) which is composed of a metal with spring properties,
• wherein the pole terminal component (3) covers the electrical function of the power line from the conductor to the plug pin,
• wherein the top spring/contact spring assembly (19) covers the mechanical function and, to this end, ensures the clamping force for plug pin clamping by means of two top spring arms (20, 21) which press against the contact limbs (4, 5), and ensures the clamping force for conductor clamping and conductor locking by means of a contact spring comprising at least one contact spring arm (23, 24) and also at least one locking arm (25, 26), and
• wherein the conductor insertion channels (14, 15) are connected to one another by means of a bridge (12) and limb webs (10, 11) of the contact limbs (4, 5) act directly on the bridge (12), so that the spring-action limb webs (10, 11) are connected to the inner sides of the conductor insertion channels (14, 15).

2. Plug socket pole contact according to Claim 1, **characterized by** a pole terminal component (3) which is integrally formed and is bent out of a correspondingly stamped-out copper alloy sheet.

3. Plug socket pole contact according to Claim 1, **characterized by** a top spring/contact spring assembly (19) which is integrally formed and is bent out of a correspondingly stamped-out metal with spring properties.

4. Plug socket pole contact according to Claim 1, **characterized by** a top spring/contact spring assembly (19) which is formed in two parts and is bent out of a correspondingly stamped-out metal with spring properties.

5. Plug socket pole contact according to Claim 1, **characterized by** a top spring/contact spring assembly (19) which is formed in three parts and is bent out of a correspondingly stamped-out metal with spring properties.

## Revendications

1. Borne de prise électrique pour un insert de prise électrique, un ensemble de bornes polaires (1) étant composé
• d'un composant de bornes polaires (3) dans un alliage de cuivre avec deux entrées de conducteurs (14, 15) ainsi que deux branches de contact s'opposant (4, 5) avec des tulipes de contact (6, 7) disposées respectivement en extrémité pour introduire et serrer une broche et
• d'un ensemble ressort superposé-ressort de contact (19) en métal ayant des propriétés de ressort,
• le composant à bornes polaires (3) couvrant la fonction électrique de conduction de courant du conducteur à la broche,
• l'ensemble ressort superposé-ressort de contact (19) couvrant la fonction mécanique et assurant à cet effet la force de serrage pour le serrage de broche au moyen de deux bras du ressort superposé (20, 21) appuyant contre les branches de contact (4, 5) et un ressort de contact avec au moins un bras de ressort de contact (23, 24) ainsi qu'au moins un bras de verrouillage (25, 26) assurant la force de serrage pour le serrage de conducteur et le verrouillage de conducteur et
• les entrées de conducteurs (14, 15) étant reliées l'une à l'autre par un pont (12) et les moulures de branche (10, 11) des branches de contact (4, 5) venant directement en prise sur le pont (12) de manière à ce que les moulures de branche (10, 11) faisant ressort soient reliées aux côtés intérieurs des entrées de conducteur (14, 15).

2. Borne de prise électrique selon la revendication 1, **caractérisée par** un composant de bornes polaires (3) courbé constitué en une seule pièce et à partir d'une tôle d'alliage de cuivre matricée de façon correspondante.

3. Borne de prise électrique selon la revendication 1, **caractérisée par** un ensemble ressort superposé-ressort de contact (19) courbe constitué en une seule pièce et à partir d'un métal matricé de façon correspondante avec des propriétés de ressort.

4. Borne de prise électrique selon la revendication 1, **caractérisée par** un ensemble ressort superposé-ressort de contact (19) courbe constitué en deux pièces et à partir d'un métal matricé de façon correspondante avec des propriétés de ressort.

5. Borne de prise électrique selon la revendication 1, **caractérisée par** un ensemble ressort superposé-ressort de contact (19) courbe constitué en trois pièces et à partir d'un métal matricé de façon correspondante avec des propriétés de ressort.
